# DEMANDE DE BREVET EUROPEEN

(11) **EP 0 673 724 A1**
(43) Date de publication de la demande: **27.09.1995**
(21) Numéro de dépôt: 95490008.0
(22) Date de dépôt: 08.03.1995
(51) Int. Cl.: B25G 3/04, B25G 3/30

(54) **Dispositif de fixation d'un manche sur le corps d'un outil**

(30) Priorité: 25.03.1994 FR 9403927
(71) Demandeur: S.A. VIDREQUIN, F-59390 Lys lez Lannoy (FR)
(72) Inventeur: Vidrequin, Patrick, F-59115 Leers (FR)
(74) Mandataire: Ecrepont, Robert

(57) **Abrégé**

L'invention se rapporte à un dispositif de fixation d'un manche sur le corps d'un outil comprenant un manchon tubulaire, dans lequel s'emboite l'extrémité du manche,
lequel dispositif de fixation étant réalisé à partir d'un flan de métal localement mis en forme par roulement pour au delà d'une platine (6) obtenir un manchon tubulaire par rapprochement des bords (7, 8) de la partie du flan ainsi roulée.

Ce dispositif est caractérisé en ce que chacun des deux bords (7, 8) en vis à vis du manchon tubulaire présente au moins une fraction (9, 10) d'une clé de verrouillage qui, par coopération de forme, interdit aux dits bords (7, 8) de s'éloigner selon une direction tangente aux dits bords.

## Description

L'invention se rapporte à dispositif de fixation d'un manche sur le corps d'un outil, tel un balai ou une raclette.

Classiquement, un tel dispositif de fixation comprend :
- un manchon tubulaire dans lequel s'emboite l'extrémité du manche,
- des moyens de verrouillage du manche dans le manchon et
- des moyens d'association du manchon avec le corps de l'outil.

Il existe plusieurs procédés pour obtenir ces dispositifs de fixation.

Pour mémoire, on citera, par exemple, les dispositifs de fixation obtenus par moulage d'une matière plastique.

L'invention intéresse plus précisement les dispositifs de fixation qui ne sont pas obtenus par moulage et notamment les dispositifs métalliques.

On connait (FR-A-2.147.375) un dispositif de fixation constitué d'un tronçon de tube applati en l'une de ses extrémités puis plié pour former une platine prenant appui sur le dos d'une brosse pour former un balai.

Un tel dispositif est relativement simple à réaliser mais le tube utilisé étant un produit semi-fini est assez couteux.

En outre, comme la largeur de la platine dépend de la section du tube, si cette platine est suffisante pour des petits outils, elle ne procure pas un appui suffisamment stable pour des outils plus large.

On connait également (FR-A-2.147.374) un dispositif de fixation comprenant un troncon de tube fixé par des cordons de soudure sur une platine de dimensions appropriées.

Si ce dispositif remédie au problème précité, il est encore plus couteux du fait de l'opération de soudure nécessaire pour assembler les deux parties.

Il faut également que l'épaisseur du tube et de la platine soit suffisante pour que les pièces soient facilement soudables.

On connait aussi un dispositif de fixation formé à partir d'un flan de métal mis en forme par déformation localisée pour au delà d'une platine former un manchon tubulaire par roulement et rapprochement local des bords du flan.

Cette solution est intéressante car la tôle est moins coûteuse que le tube et, pour modifier la taille de la platine, il suffit de modifier la taille de la partie correspondante du flan.

Ce type de dispositif présente toutefois un inconvénient : on n'arrive pas à maintenir le manche dans le manchon uniquement par l'ajustement lié à la différence de diamètre entre celui du manche et celui intérieur au manchon car sous l'effet de la contrainte les bords de la partie tubulaire de la pièce s'éloignent.

Enfin, on connait encore (FR-A-2.208.764) un dispositif du type précité pour lequel les bords de la partie tubulaire sont soudés entre eux.

Si cette solution permet de coincer le manche dans la douille, il nécessite une étape supplémentaire de fabrication et un coût majoré par celui de cette soudure.

Un des résultats que l'invention vise à obtenir est un dispositif de fixation du type cité plus haut qui remédie à ces inconvénients.

A cet effet, l'invention a pour objet un tel dispositif notamment caractérisé en ce que chacun des deux bords en vis à vis du manchon tubulaire présente au moins une fraction d'une clé de verrouillage qui, par coopération de forme, interdit aux dits bords de s'éloigner selon une direction tangente aux dits bords.

L'invention sera bien comprise à l'aide de la description ci-après faite à titre d'exemple non limitatif en regard du dessin ci-annexé qui représente schématiquement :
- figure 1 : une vue de dessous d'un balai,
- figure 2 : une vue d'un détail de la figure 1,
- figure 3 : une vue développée d'un dispositif de fixation.

En se reportant au dessin, on voit que, pour fixer un manche 2 à un outil 1, tel une raclette ou un balai, on fait appel à un dispositif de fixation 3.

Classiquement, un tel dispositif de fixation comprend :
- un manchon tubulaire 4, dans lequel s'emboite l'extrémité du manche,
- des moyens 5 de verrouillage du manche 2 dans le manchon et
- des moyens d'association du manchon avec le corps de l'outil.

De manière classique, ce dispositif de fixation est réalisé à partir d'un flan de métal localement mis en forme par roulement pour au delà d'une platine 6 obtenir un manchon tubulaire par rapprochement des bords 7, 8 de la partie du flan ainsi roulée.

La platine 6 est associée au corps de l'outil par tous moyens connus compatibles avec le matériau de l'outil, tels des rivets ou des soudures par points etc ...

Selon l'invention, chacun des deux bords 7, 8 en vis à vis du manchon tubulaire présente au moins une fraction 9, 10 d'une clé de verrouillage 11 qui, par coopération de forme, interdit aux dits bords 7, 8 de s'éloigner selon une direction tangente aux dits bords.

Dans une forme préférée de réalisation de l'invention :
- l'un des bords en vis à vis du manchon tubulaire comprend au moins une encoche 10 de forme prédéterminée et,
- l'autre bord présente en regard de cette découpe une patte 9 de forme complémentaire à la dite découpe, les patte 9 et découpe 10 étant conçues de manière à permettre à la patte 9 de s'engager dans la découpe que selon une direction sensiblement orthogonale à cette découpe.

Par exemple, la découpe et la patte auront une forme en queue d'aronde.

Ceci est intéressant car, lorsque la machine roule le métal pour former le manchon tubulaire, elle vient automatiquement placer la patte dans la découpe et ainsi verrouiller sans opération supplémentaire les bords du manchon.

De préférence, le manchon présente à l'intérieur des nervures 12 longitudinales réparties angulairement sur la périphérie interne du manchon et, dans l'épaisseur de ces nervures 12, le manchon est taraudé pour permettre aussi d'ancrer un manche en matériau tendre.

## Revendications

1. Dispositif de fixation d'un manche sur le corps d'un outil comprenant :
- un manchon tubulaire (4), dans lequel s'emboite l'extrémité du manche,
- des moyens (5) de verrouillage du manche (2) dans le manchon et
- des moyens d'association du manchon avec le corps de l'outil,
lequel dispositif de fixation étant réalisé à partir d'un flan de métal localement mis en forme par roulement pour au delà d'une platine (6) obtenir un manchon tubulaire par rapprochement des bords (7, 8) de la partie du flan ainsi roulée,
ce dispositif étant **CARACTERISE** en ce que chacun des deux bords (7, 8) en vis à vis du manchon tubulaire présente au moins une fraction (9, 10) d'une clé de verrouillage (11) qui, par coopération de forme, interdit aux dits bords (7, 8) de s'éloigner selon une direction tangente aux dits bords.

2. Dispositif selon la revendication 1 **caractérisé** en ce que :
- l'un des bords en vis à vis du manchon tubulaire comprend au moins une encoche (10) de forme prédéterminée et,
- l'autre bord présente en regard de cette découpe une patte (9) de forme complémentaire à la dite découpe, les patte (9) et découpe (10) étant conçues de manière à permettre à la patte (9) de s'engager dans la découpe que selon une direction sensiblement orthogonale à cette découpe.

3. Dispositif selon la revendication 2 **caractérisé** en ce que la découpe (10) et la patte (9) ont une forme en queue d'aronde.

4. Dispositif selon la revendication 1 **caractérisé** en ce que le manchon présente à l'intérieur des nervures (12) longitudinales réparties angulairement sur la périphérie interne du manchon et, dans l'épaisseur de ces nervures (12), le manchon est taraudé pour permettre d'ancrer un manche.
